# EUROPÄISCHE PATENTANMELDUNG

(11) **EP 0 335 347 A1**
(43) Veröffentlichungstag der Anmeldung: **04.10.1989**
(21) Anmeldenummer: 89105482.7
(22) Anmeldetag: 28.03.1989
(51) Int. Cl.: E04B 1/94

(54) **Feuerbeständige Fugendichtung**

(30) Priorität: 29.03.1988 DE 3810695
(71) Anmelder: E. Missel GmbH & Co., D-70374 Stuttgart (DE)
(72) Erfinder: Schäfer, Wolfgang, D-7000 Stuttgart 50 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(57) **Zusammenfassung**

Es wird eine feuerbeständige Fugenabdichtung für Bauwerke und dergleichen beschrieben, bei der ein Formkörper aus dauerelastischem Material (1) und ein bei Hitzeeinwirkung aufschäumendes Brandschutzlaminat (2) durch eine zumindest umfangsmäßig geschlossene Hülle (3) zu einem in die abzudichtende Fuge (4) einbringbaren Klemmstreifen (5) zusammengefaßt sind.

## Beschreibung

Die Erfindung betrifft eine feuerbeständige Fugendichtung für Bauwerke und dergleichen.

Bei der Errichtung von Bauwerken aller Art treten sowohl Wand- und Deckenfugen als auch Stoßfugen zwischen Decken und Wänden auf. Diese Fugen besitzen unterschiedliche Größe und werden häufig einfach mit Mörtel verschlossen.

Aufgrund der in jedem Bauwerk auftretenden Bewegungen ist das Verschließen solcher Fugen mittels Mörtel im Bereich von Brandabschnitten nicht zulässig, da bei Verwendung von Mörtel die geforderte Dauerelastizität nicht gegeben ist und damit die geforderte Feuerbeständigkeit dauerhaft nicht gewährleistet werden kann.

Bekannt ist es auch, im Bereich von Brandabschnitten die vorhandenen Fugen durch Ausstopfen mit Mineralwolle oder asbesthaltigen Streifen bzw. Schnüren abzudichten. Auch diese Methode läßt jedoch hinsichtlich der Feuerbeständigkeit häufig insbesondere wegen mangelhafter Ausführung der Arbeiten zu wünschen übrig, und außerdem ist diese Methode des Ausstopfens von Fugen zeitaufwendig und damit kostspielig.

Aufgabe der Erfindung ist es, eine feuerbeständige Fugendichtung zu schaffen, die problemlos und schnell zu montieren ist, alle Anforderungen hinsichtlich der Feuerbeständigkeit und Rauchdichtheit erfüllt und sich für Fugen unterschiedlicher Größe eignet.

Gelöst wird diese Aufgabe nach der Erfindung im wesentlichen dadurch, daß ein Formkörper aus dauerelastischem Material und ein bei Hitzeeinwirkung aufschäumendes Brandschutzlaminat miteinander verbunden und zu einem unter Kompression in die abzudichtende Fuge einbringbaren Klemmstreifen zusammengefaßt sind.

Durch die Schaffung eines aus funktionell unterschiedlichen Bestandteilen bestehenden und zu einem einheitlichen Gebilde zusammengefaßten Formkörpers in Form eines Klemmstreifens wird auf überraschend einfache Weise eine problemlos zu montierende Fugenabdichtung erhalten, die feuerbeständig, rauchdicht und dauerelastisch ist sowie zusätzlich allen Anforderungen des Schallschutzes und der Wärmedämmung entspricht.

Von Vorteil ist dabei auch, daß das Brandschutzlaminat derart in den Formkörper integriert werden kann, daß es die Elastizitätseigenschaften des Formkörpers in keiner Weise beeinträchtigt und damit auch die Montage nicht erschwert und dennoch im Brandfalle seine Wirksamkeit voll entfalten kann.

Bei der Ausführungsvariante mit umfangsmäßig geschlossener Hülle wird sichergestellt, daß die Fugendichtung keine Feuchtigkeit aufnehmen und vor allem auch keinen Feuchtetransport verursachen kann. Außerdem erbringt diese vorzugsweise reißfest ausgebildete Umhüllung einen sicheren mechanischen Schutz der Fugenabdichtung.

Vorzugsweise ist der Klemmstreifen im Querschnitt zumindest im wesentlichen rechteckig ausgebildet, wobei das Brandschutzlaminat in einer quer zur Kompressionsrichtung gelegenen Ebene angeordnet ist. Da das Brandschutzlaminat eine wesentlich geringere Dickenabmessung besitzt als das dauerelastische Material, stellt diese Relativlage sicher, daß ein Komprimieren des dauerelastischen Materials durch das Brandschutzlaminat nicht behindert, bzw. das Brandschutzlaminat durch den Komprimierungsvorgang nicht beeinträchtigt wird. Es läßt sich daher dauerelastisches Material von vergleichsweise großer Dicke verwenden, wodurch bereits mit einer einzigen Ausführungsform der erfindungsgemäßen Fugendichtung Fugen innerhalb des bestimmten Größenbereichs oder Fugen schwankender Größe einwandfrei und dauerelastisch verschlossen werden können.

Nach einer bevorzugten Ausführungsform der Erfindung sind der Formkörper aus dauerelastischem Material und das Brandschutzlaminat aneinandergrenzend nebeneinander angeordnet und von der Hülle formschlüssig umschlossen. Diese Ausgestaltung stellt sicher, daß das Brandschutzlaminat bei erfolgter Montage der Fugendichtung fugeninnenseitig zu liegen kommt, die Funktion des Formkörpers aus dauerelastischem Material in keiner Weise beeinträchtigt und sich praktisch in einer Warteposition befindet, in der es von der Außenhülle dauerhaft geschützt ist. Im Brandfalle schäumt das Brandschutzlaminat innerhalb kürzester Zeit auf und schließt die jeweilige Fuge hermetisch ab.

Zwecks Erzielung einer dauerhaft wirksamen Elastizität und eines guten Fugenausgleichs wird als dauerelastisches Material bevorzugt ein geschlossenzelliger, alterungsbeständiger Schaumstoff verwendet. Dieser elastische Schaumstoff unterbricht Schallwege und gewährleistet, daß eine Körperschallübertragung nicht auftreten kann. Diese Zusatzfunktionen der feuerbeständigen Fugenabdichtung nach der Erfindung sind ebenso vorteilhaft wie die durch die niedrige Wärmeleitfähigkeit des zum Einsatz kommenden Schaumstoffs bewirkte gute Wärmedämmung.

Die Elastizität des verwendeten dauerelastischen Materials, insbesondere des Schaumstoffes, gewährleistet ein sauberes Anschmiegen an die jeweilige Fugenausbildung und als Folge davon auch die Unterbindung von Zugerscheinungen durch die Fugen.

Die Außenhülle der Fugenabdichtung nach der Erfindung wird gemäß einer bevorzugten Ausgestaltung von einem Faser- Schaum-Verbundmaterial gebildet, das vorzugsweise zusätzlich mit einer netzartigen Verstärkung ausgestattet ist.

Auf diese Weise wird ein hoher mechanischer Schutz der Fugenabdichtung erreicht und verhindert, daß bei der Montage irgendwelche störenden Beschädigungen auftreten, welche die feuchtigkeitssperrende Funktion beeinträchtigen könnten.

Nach einer weiteren zweckmäßigen Ausgestaltung der Erfindung kann das Brandschutzlaminat auch in einen runden, ovalen oder eine sonstige geeignete Querschnittsform besitzenden Dämmschlauch zentrisch oder exzentrisch eingebracht werden, wobei das Laminat aus einer Rundstange bestehen oder beispielsweise auch in plastischem Zustand in einen entsprechend ausgebildeten Hohlraum eingebracht werden kann.

Schließlich kann auch eine weitere Ausführungsvariante in der Praxis vorteilhaft verwendet werden, bei der beispielsweise in einem einseitig aufgeschlitzten Dämmschlauch ein vorzugsweise streifenförmiges Brandschutzlaminat durch Klemmung und/oder Klebung fixiert wird, und zwar vorzugsweise derart, daß das Brandschutzlaminat über die Außenkontur des Dämmschlauchs übersteht. Anstelle eines Dämmschlauchs kann auch ein Vollprofil aus Schaummaterial und dergleichen Verwendung finden, wobei das Ausmaß der Überdeckung zwischen elastischem Material und Brandschutzlaminat entsprechend den jeweiligen Erfordernissen in weiten Grenzen frei wählbar ist.

Weitere besonders vorteilhafte Ausgestaltungen der Erfindung sind in den Unteransprüchen angegeben.

Ausführungsbeispiele der Erfindung werden unter Bezugnahme auf die Zeichnung näher erläutert; in der Zeichnung zeigt:
Fig. 1 eine schematische Schnittdarstellung einer zwischen Wand und Decke ausgebildeten Fuge mit erfindungsgemäß ausgebildeter Fugendichtung,
Fig. 2 eine schematische Querschnittsdarstellung einer Ausführungsform der Fugenabdichtung nach der Erfindung,
Fig. 3 eine schematische Schnittansicht einer im Querschnitt im wesentlichen rechteckigen Ausführungsvariante der Fugenabdichtung nach der Erfindung,
Fig. 4 eine schematische Querschnittsansicht einer Ausgestaltung der Fugendichtung nach Fig. 2,
Fig. 5 eine schematische Querschnittsdarstellung einer Ausführungsvariante der Fugendichtung nach Fig. 2,
Fig. 6 eine schematische Querschnittsansicht einer Ausführungsvariante mit konzentrisch positioniertem Brandschutzlaminat,
Fig. 7 eine weitere Ausführungsvariante mit exzentrischer Positionierung des Brandschutzlaminats,
Fig. 8 eine schematische Querschnittsansicht einer Ausführungsvariante der Erfindung unter Verwendung eines herkömmlichen Dämmschlauchs, und
Fig. 9 eine schematische Querschnittsansicht einer Vollprofilausführung mit formschlüssig teilintegriertem Brandschutzlaminat.

Fig. 1 zeigt eine Decke 6 und eine senkrecht dazu verlaufende Wand 7 mit einer sich dazwischen befindenden Fuge 4. Die Fuge 4 muß insbesondere im Bereich von Brandabschnitten feuerbeständig verschlossen werden, und dazu sind in die Fuge 4 zum beidseitigen Verschluß Klemmstreifen 5 eingebracht, die von der feuerbeständigen Fugenabdichtung gemäß der Erfindung gebildet sind.

Fig. 2 zeigt eine schematische Querschnittsansicht einer ersten Ausführungsvariante einer feuerbeständigen Fugenabdichtung nach der Erfindung.

Diese Fugenabdichtung besteht aus einem Verbund eines dauerelastischen, geschlossenzelligen Schaumstoffs 1 und einem Brandschutzlaminat 2 sowie einer diese beiden Bestandteile umschließenden Umhüllung 3, die vorzugsweise von einem Faser-Schaum-Verbund gebildet ist.

Im Ausführungsbeispiel nach Fig. 2 ist der Schaumstoffkörper 1 im Querschnitt rechteckig ausgebildet, und das zweilagige Brandschutzlaminat ist in einer quer zur Kompressionsrichtung des Schaumstoffkörpers 1 gelegenen Ebene angeordnet. Zweckmäßigerweise befindet sich das Brandschutzlaminat 2, das in Abhängigkeit von der Fugengröße ein- oder mehrlagig ausgebildet sein kann, bezüglich des Schaumstoffkörpers 1 in etwa mittiger Lage. Dadurch wird einerseits die Montage erleichtert und andererseits jegliche Beeinträchtigung der auf der Elastizität des Schaumstoffmaterials beruhenden Funktionen vermieden.

Die einzelnen Bestandteile der Fugenabdichtung können ganz oder bereichsweise miteinander verbunden, insbesondere verklebt oder verschweißt sein, können aber auch relativ zueinander zumindest teilweise durch Klemmung gehalten werden.

Fig. 3 zeigt eine Querschnittsansicht einer in der Gesamtheit im wesentlichen rechteckigen Ausführungsvariante einer Fugenabdichtung nach der Erfindung. Dabei ist das Brandschutzlaminat 2 mittig zwischen zwei vorzugsweise rechteckigen Schaumstoffstreifen 1 angeordnet, und dieser aus drei Bestandteilen bestehende Verbund ist von einer Hülle 3 umschlossen. Auch diese Ausführungsform besitzt eine gute Kompressibilität und damit eine gute Anpaßbarkeit an die jeweilige Fuge.

Die in Fig. 4 dargestellte Ausführungsvariante unterscheidet sich von der Ausführungsform nach der Fig. 2 im wesentlichen dadurch, daß der Schaumstoffkörper 1 aus mehreren zusammengesetzten Einzellagen besteht und in Richtung der Einführung in die jeweilige Fuge etwa keilförmige Gestalt besitzt, um den Einführvorgang weiter zu erleichtern.

Die Ausführungsvariante nach Fig. 5 unterscheidet sich von der Ausführungsform nach Fig. 2 im wesentlichen nur dadurch, daß sich das Brandschutzlaminat über die gesamte Breite der Fugenabdichtung erstreckt und somit ein Teilbereich dieses Brandschutzlaminats 2 zwischen den Schaumstoffkörpern 1 gelegen ist. Auf diese Weise tritt im Brandfalle ein Aufschäumen des Brandschutzlaminats unmittelbar im Fugenaußenbereich auf.

Es ist ersichtlich, daß hinsichtlich der Formgestaltung der Fugenabdichtung nach der Erfindung noch eine Vielzahl von Variationsmöglichkeiten besteht, aber es ist für alle Ausführungsformen von Bedeutung, daß die Hülle 3 den Schaumstoffkörper 1 und das Brandschutzlaminat 2 vollflächig umschließt, so daß eine problemfrei handhabbare und montierbare Streifenanordnung entsteht, welche die vorstehend im einzelnen bereits erläuterten vielseitigen Eigenschaften besitzt.

Bei der Ausführungsvariante nach Fig. 6 ist als Formkörper 1 ein im Querschnitt runder Dämmschlauch vorgesehen, in dem das Brandschutzlaminat 2 konzentrisch angeordnet ist. Der zur Aufnahme des Brandschutzlaminats 2 vorgesehene Raum ist dabei vorzugsweise im Querschnitt kreisförmig, so daß Brandschutzlaminate in Rundstangenform verwendet oder das Brandschutzlaminat auch in plastischem Zustand in diesen Hohlraum eingebracht werden kann. Bevorzugt ist der Dämmschlauch von einer Schutzhülle 3 umschlossen. Obwohl in dem dargestellten Ausführungsbeispiel der Dämmschlauch runden Querschnitt besitzt, ist das gleiche Prinzip mittels anderer Querschnittsformen, insbesondere auch mittels einer ovalen Querschnittsform realisierbar.

Fig. 7 zeigt eine mit der Ausführungsform nach Fig. 6 prinzipiell vergleichbare Ausführungsvariante, bei der jedoch das Brandschutzlaminat 2 exzentrisch angeordnet ist und der Formkörper 1 insbesondere an der den maximalen Abstand bezüglich des Brandschutzlaminats 2 aufweisenden Seite mit einer Abflachung 8 versehen ist. Dieser so aufgebaute Klemmstreifen wird zweckmäßigerweise derart in die jeweilige Fuge eingebracht, daß die abgeflachte Seite 8 die Sichtseite bildet.

Fig. 8 zeigt eine besonders einfache Ausführungsvariante der Erfindung, bei der ein den Formkörper 1 bildender Dämmschlauch seitlich geschlitzt und in dem Schlitz ein im Querschnitt flachbandförmiges Brandschutzlaminat 2 durch Klemmung und/oder Klebung fixiert ist. Das Brandschutzlaminat 2 steht dabei bevorzugt über die Außenkontur des schlauchförmigen Formkörpers 1 über und befindet sich bei montiertem Klemmstreifen fugeninnenseitig.

Fig. 9 zeigt schließlich eine Ausführungsvariante, bei der ein insbesondere im Querschnitt kreisförmiges Vollprofil aus Schaumstoffmaterial oder dergleichen verwendet ist, das entsprechend einer durch den Mittelpunkt verlaufenden Ebene gschlitzt bzw. mit einer Aufnahmenut für ein flachbandförmiges Brandschutzlaminat 2 versehen ist. Auch in diesem Falle kann das Brandschutzlaminat durch Klemmung und/oder Klebung fixiert sein. Das Ausmaß des Überstands des Brandschutzlaminats 2 kann frei gewählt werden, wobei lediglich jeweils eine sichere Fixierung dieses Brandschutzlaminats 2 im Formkörper 1 gewährleistet werden muß. Möglich ist auch eine Ausführungsvariante, bei der das bandstreifenförmige Brandschutzlaminat entsprechend einer Durchmesserebene im Vollprofil angeordnet ist und etwa bündig mit der Außenkontur abschließt.

### Bezugszeichenliste:

1. Formkörper
2. Brandschutzlaminat
3. Hülle
4. Fuge
5. Klemmstreifen
6. Decke
7. Wand
8. Abflachung

## Patentansprüche

Feuerbeständige Fugendichtung für Bauwerke und dergleichen,
dadurch **gekennzeichnet,**
daß ein Formkörper (1) aus dauerelastischem Material und ein bei Hitzeeinwirkung aufschäumendes Brandschutzlaminat (2) miteinander verbunden und zu einem unter Kompression in die abzudichtende Fuge (4) einbringbaren Klemmstreifen (5) zusammengefaßt sind.

2. Feuerbeständige Fugendichtung nach Anspruch 1,
dadurch **gekennzeichnet,**
daß der Formkörper (1) und das Brandschutzlaminat (2) durch eine zumindest umfangsmäßig geschlossene Hülle (3) zu einem Klemmstreifen (5) zusammengefaßt sind, der im Querschnitt zumindest im wesentlichen rechteckig ausgebildet ist, und daß das Brandschutzlaminat (2) in einer quer zu Kompressionsrichtung gelegenen Ebene angeordnet ist.

3. Feuerbeständige Fugendichtung nach Anspruch 2,
dadurch **gekennzeichnet,**
daß zumindest eine Brandschutzlaminatlage zwischen Einzellagen aus dauerelastischem Material angeordnet ist.

4. Feuerbeständige Fugendichtung nach einem der vorhergehenden Ansprüche,
dadurch **gekennzeichnet,**
daß die Abmessung des Formkörpers (1) aus dauerelastischem Material in Kompressionsrichtung ein Mehrfaches der Abmessung des Brandschutzlaminats (2) in dieser Richtung beträgt.

5. Feuerbeständige Fugendichtung nach einem der vorhergehenden Ansprüche,
dadurch **gekennzeichnet,**
daß der Klemmstreifen im Querschnitt etwa T-Struktur besitzt, wobei der Querabschnitt von dem Formkörper (1) aus elastischem Material und der Längsabschnitt von dem Brandschutzlaminat (2) gebildet ist und der Klemmstreifen (5) mit in das Fugeninnere zeigendem Längsabschnitt montiert wird.

6. Feuerbeständige Fugendichtung nach einem der vorhergehenden Ansprüche,
dadurch **gekennzeichnet,**
daß die Hülle (3) formschlüssig am Formkörper (1) aus dauerelastischem Material anliegt und das unmittelbar an dem Formkörper angrenzende Brandschutzlaminat positionsfixierend umschließt und daß die Hülle (3) zumindest mit dem Formkörper aus dauerelastischem Material wenigstens bereichsweise fest verbunden ist.

7. Feuerbeständige Fugendichtung nach einem der vorhergehenden Ansprüche,
dadurch **gekennzeichnet,**
daß der Formkörper (1) aus dauerelastischem Material aus einem geschlossenzelligen Schaum und die Hülle (3) aus einem Faser-Schaum-Verbund besteht, der insbesondere mit einer netzartigen Verstärkung ausgestattet ist.

8. Feuerbeständige Fugendichtung nach einem oder mehreren der vorhergehenden Ansprüche,
dadurch **gekennzeichnet,**
daß eine zwischen Einzellagen aus dauerelastischem Material (1) angeordnete Brandschutzlaminatlage (2) sich einseitig über die Umfangskontur der Einzellagen aus dauerelastischem Material hinaus erstreckt und der überstehende Teil in gleicher Weise wie das dauerelastische Material von einer Außenhülle (3) formschlüssig umschlossen ist.

9. Feuerbeständige Fugendichtung nach einem der vorhergehenden Ansprüche,
dadurch **gekennzeichnet,**
daß das dauerelastische Material (1) das Brandschutzlaminat (2) vollumfänglich umschließt.

10. Feuerbeständige Fugendichtung nach Anspruch 9,
dadurch **gekennzeichnet,**
daß das Brandschutzlaminat (2) in einem zentrischen Hohlraum eines im Querschnitt im wesentlichen runden oder ovalen Dämmschlauchs aus dauerelastischem Material (1) angeordnet ist und diesen vorzugsweise ausfüllt.

11. Feuerbeständige Fugendichtung nach Anspruch 9,
dadurch **gekennzeichnet,**
daß das Brandschutzlaminat (2) in einem exzentrischen Hohlraum eines im Querschnitt im wesentlichen runden, jedoch insbesondere einseitig abgeflachten Dämmaterials (1) angeordnet ist.

12. Feuerbeständige Fugendichtung nach einem der vorhergehenden Ansprüche,
dadurch **gekennzeichnet,**
daß zumindest eine Lage eines Brandschutzlaminats (2) durch Klemmung und/oder Verklebung in einem Formkörper (1) aus dauerelastischem Material fixiert ist und insbesondere einseitig über den Formkörper (1) aus dauerelastischem Material vorsteht.
